# EUROPÄISCHE PATENTSCHRIFT

(11) **EP 2 828 037 B1**
(45) Veröffentlichungstag und Bekanntmachung des Hinweises auf die Patenterteilung: **09.09.2020**
(21) Anmeldenummer: 13709102.1
(22) Anmeldetag: 13.03.2013
(51) Int. Cl.: B25B 13/06, B25B 23/10

(54) **STECKSCHLÜSSEL**
SOCKET SPANNER
CLÉ À DOUILLE

(30) Priorität: 21.03.2012 DE 102012102394
(43) Veröffentlichungstag der Anmeldung: 28.01.2015
(73) Patentinhaber: Wera Werkzeuge GmbH, 42349 Wuppertal (DE)
(72) Erfinder: ABEL, Michael, 42477 Radevormwald (DE)
(74) Vertreter: Grundmann, Dirk
(86) Internationale Anmeldenummer: PCT/EP2013/055086
(87) Internationale Veröffentlichungsnummer: WO 2013/139652

(56) Entgegenhaltungen:
- EP-A2- 1 180 417
- EP-A2- 2 390 058
- EP-B1- 1 010 157
- DE-U1- 8 428 029
- DE-U1-202006 000 463

## Beschreibung

Die Erfindung betrifft einen Steckschlüssel gemäß Gattungsbegriff des Anspruchs 1.

Aus der EP 2390058 A2 ist ein Steckschlüssel mit einem Abtriebskopf vorbekannt, der mit einer im Wesentlichen ringförmigen Wandung eine auf einen Mehrkantschraubenkopf oder eine Mehrkantmutter aufsteckbare Mehrkantprofilöffnung ausbildet, mit einem in einem Fenster der Wandung der Mehrkant-profilöffnung einliegenden Halteelement, das von einem wandungsseitig angeordneten Federelement in eine wandungsinnenseitige Vortrittsstellung beaufschlagt wird. Es ist ein Fesselungselement zur Fesselung des Federelementes in seiner das Halteelement beaufschlagenden Stellung vorgesehen.

Die DE 8428029 U1 beschreibt einen Steckschlüssel mit einer Kugel, die in einem Fenster einer Profilöffnung einliegt und von einem Federelement radial einwärts beaufschlagt wird, wo sie sich an eine Sechskantfläche einer Mutter oder eines Schraubenkopfes anliegen kann.

Die DE 196 44 177 A1 beschreibt einen Steckschlüssel, der einen Antriebsschaft mit einem Sechskantprofil und einen Abtriebskopf aufweist, wobei in der Stirnseite des Abtriebskopfes eine Mehrkantöffnung angeordnet ist zum Aufstecken auf einen Mehrkant-Schraubenkopf oder eine Mehrkantmutter. In einer der Mehrkantwandungen der Mehrkantöffnung befindet sich ein Fenster, in dem vor Tragschultern eine Kugel steckt, deren Durchmesser größer ist als die Materialstärke des Fensters. Die Umfangswandung des Kopfes besitzt eine Umfangsnut, in der ein Federring einliegt, der in Radialeinwärtsrichtung die Kugel elastisch beaufschlagt, so dass sie beim Aufstecken des Steckschlüssels auf einen Schraubenkopf oder eine Mutter elastisch in Radialauswärtsrichtung ausweichen kann und von der Rückstellkraft der Feder gegen eine Mehrkantfläche des Schraubenkopfes oder der Mutter gedrückt wird. Mit der Kugel wird der Mehrkant-Schraubenkopf oder die Mehrkantmutter Reibschlüssel in der Mehrkantöffnung gehalten.

Um zu vermeiden, dass sich der spaltoffene Ring dreht, so dass der Spalt über der Kugel zu liegen kommt, so dass die elastische Rückstellfunktion bzw. die Kugel verloren geht, besitzt der Steckschlüssel ein Fesselungselement in Form einer in einer Aussparung des Federrings eingreifenden Nase.

Der von der DE 20 2008 010206 U1 beschriebene Steckschlüssel besitzt ein Federelement, welches eine Ringform aufweist und mit einem in Radialeinwärtsrichtung abgebogenen Ende das Fenster durchgreift und mit diesem abgewinkelten Ende das Druckstück ausbildet.

Die EP 0 646 439 A1 beschreibt einen Steckschlüssel, bei dem ein abgewinkelter Abschnitt eines Blattfederrings durch das Fenster in die Mehrkantöffnung hineinragt, um das Halteelement zu bilden.

Die EP 1 010 157 B1 beschreibt einen Schraubendrehereinsatz mit einem auf den Schaft zwischen Antriebsmehrkant und Arbeitsspitze aufgebrachten Schrumpfschlauch.

Die DE 196 28 901 C1 beschreibt einen Schraubendreher mit einer rohrförmigen Klinge, deren Ende auf einen Mehrkantabschnitt eines Bits aufgeschrumpft ist.

Die eingangs genannten gattungsgemäßen Steckschlüssel werden an elektrisch angetriebenen Schraubwerkzeugen verwendet. Als Antriebsmaschinen werden insbesondere Schlagschrauber und insbesondere Drehschlagschrauber verwendet. Derartige Drehschlagschrauber besitzen einen Drehschlagerzeuger, der die Antriebsenergie des Motors zwischenspeichert und periodisch in sehr kurzen Arbeitsphasen auf ein von einer Abtriebswelle drehangetriebenes Futter überträgt. In dieses Futter wird der Antriebsschaft des Steckschlüssels eingespannt. Die Drehschläge bewirken, dass das die Kugel beaufschlagende Federelement beim eingangs genannten Stand der Technik trotz Fesselungsmittel seine Drehstellung ändert. Dies führt dazu, dass nach einer gewissen Zeit der Spalt des zu einem Ring gebogenen Blattfederstreifens über der Kugel liegt, mit der Folge, dass die Kugel nicht mehr mit ausreichender Radialkraft beaufschlagt wird bzw. die Kugel sogar aus dem Fenster herausfallen kann.

Der Erfindung liegt die Aufgabe zugrunde, ein Fesselungselement anzugeben, welches das Federelement auch bei der Verwendung des Steckschlüssels an einem Drehschlagschrauber in Position hält.

Gelöst wird die Aufgabe durch die im Anspruch 1 angegebene Erfindung. Die Unteransprüche beinhalten vorteilhafte Weiterbildungen.

Zunächst und im Wesentlichen wird vorgeschlagen, das Fesselungselement ein auf die Wandung aufgeschrumpfter Schrumpfschlauch ist. Das Fesselungselement ist aus Kunststoff und erzeugt als Hülse einen strammen Sitz, insbesondere eine Umfangsspannung. Die Hülse liegt bevorzugt mit einem strammen Sitz auf dem Federelement einerseits und der Außenseite des Abtriebskopfes andererseits. Die erfindungsgemäße Hülse liegt in enger Anlage sowohl an einer Außenwandung des Steckschlüssels selbst als auch am Federelement. Es handelt sich dabei bevorzugt um eine reibschlüssige Anlage, wobei die Reibkraft aus einer vorgespannten Flächenanlage resultiert. Alternativ oder in Kombination dazu kann die Hülse aber auch an den beiden Oberflächenabschnitten von Wandungsaußenseite bzw. Federelement haftend anliegen. Die Haftung kann adhäsiv oder kohäsiv sein. Denkbar ist auch die Verwendung eines Klebers. Das Federelement ist bevorzugt ein sich in Umfangsrichtung der Wandung erstreckender Blechstreifen, der zu einer Ringform gebogen ist und in einer Umfangsnut einliegt. Er beaufschlagt bevorzugt ein als Kugel ausgebildetes Halteelement, wobei das Federelement eine Öffnung aufweisen kann, die einen geringeren Durchmesser besitzt als die Kugel und in welche lediglich ein Oberflächenabschnitt der Kugeloberfläche eingreift. Die Hülse kann von einem Schrumpfschlauch aus Kunststoff ausgebildet sein, der zunächst einen größeren Durchmesser als der Abtriebskopf des Steckschlüssels aufweist und nach einer Temperaturbeaufschlagung, insbesondere Erwärmung, schrumpft, so dass er in strammem Sitz bevorzugt in einer Umfangsvertiefung an der Außenoberfläche des Federelementes und der Außenoberfläche der Umfangsvertiefung anliegt. Dabei erstreckt sich der Schrumpfschlauch bevorzugt über mehr als die gesamte Außenoberfläche des Federelementes. Er besitzt vorzugsweise die doppelte Breite des Federelementes, so dass er mit etwa der Hälfte seiner Innenfläche auf der Wandung und mit der anderen Hälfte seiner Innenfläche auf dem Federelement aufliegt. Die Kugel kann auch hier auf Tragschultern aufliegen und besitzt einen Durchmesser, der größer ist, als die radiale Länge des Fensters. Der Spalt, der sich zwischen den beiden Enden des zu einer Ringform gebogenen Blattfederstreifens ausbildet, verläuft bevorzugt nicht geradlinig. Er verläuft bevorzugt entlang einer Zickzacklinie. Hierzu ragt eine von einem Blattfederende abragende Zunge in einen vom anderen Ende des Blattfederabschnittes ausgebildeten Einschnitt, wobei die Randkanten der Zunge schräg zueinander verlaufen und parallel zu den Randkanten des Einschnittes. Steckschlüssel mit unterschiedlichen Schlüsselweiten oder unterschiedlichen Mehrkantprofilformen können durch verschiedenfarbige Hülsen gekennzeichnet sein.

Ein Ausführungsbeispiel der Erfindung wird nachfolgend anhand beigefügter Zeichnungen erläutert. Es zeigen
- Fig. 1: eine Seitenansicht auf den Steckschlüssel des Ausführungsbeispiels,
- Fig. 2: eine Ansicht auf die die Mehrkantöffnung ausbildende Stirnseite des Steckschlüssels,
- Fig. 3: einen Schnitt gemäß der Linie III-III in Fig. 1,
- Fig. 4: einen Schnitt gemäß der Linie IV-IV in Fig. 3 und
- Fig. 5: eine Explosionsdarstellung der wesentlichen Elemente des Steckschlüssels 1.

Der Steckschlüssel 1 besteht aus Metall, insbesondere aus Stahl und kann als Schmiedeteil gefertigt sein. Er besitzt einen in seiner Drehachse liegenden Antriebsschaft 3 mit einem Sechskantprofilquerschnitt, so dass der Antriebsschaft 3 in das Futter eines Drehschlagschraubers eingespannt werden kann.

An den Antriebsschaft 3 schließt sich materialeinheitlich ein durchmessergrößerer Abtriebskopf 2 an, dessen dem Antriebsschaft 3 gegenüberliegende Stirnseite eine Sechskantöffnung 17 ausbildet. Verschiedene Steckschlüssel 1 eines Steckschlüsselsatzes besitzen Sechskantöffnungen 17 mit verschiedenen, die Schlüsselweite definierenden Abständen sich gegenüberliegender Sechskantseiten. Beim Ausführungsbeispiel hat die Sechskantöffnung regelmäßig angeordnete Sechskantseiten 20, die unter Ausbildung von gerundeten Eckbereichen 21 ineinander übergehen.

In einer Mehrkantfläche besitzt die Wandung 18 der Mehrkantöffnung 17 ein Fenster 10, in welchem vor Tragschultern 22 eine Kugel 8 liegt. Die Kugel 8 besitzt einen Durchmesser, der größer ist als die Wandungsstärke bzw. die radiale Länge des Fensters 10, so dass ein Oberflächenabschnitt der Kugel 8 über die Tragschultern 22 und die ebene der Sechskantfläche ragt und ein anderer, gegenüberliegender Oberflächenabschnitt der Kugel 8 aus dem Fenster radial auswärts herausragt.

Der Außenwandungsbereich des Abtriebskopfes 2 besitzt eine Umfangsvertiefung 15, die zwischen zwei Umfangsstufen 16 liegt und deren in Achsrichtung verlaufende Erstreckung in etwa der axialen Länge des Kopfes 2 entspricht. In der Umfangsvertiefung 15 befindet sich eine Umfangsnut 4, die in etwa die halbe axiale Länge besitzt wie die Umfangsvertiefung 15. Eine Randkante 6 der Umfangsnut 4 fällt mit der Randkante 6 der Umfangsvertiefung 15 zusammen. Die andere Randkante 5 der Umfangsnut 4 verläuft etwa in der Mitte zwischen den beiden Randkanten 6,16 der Umfangsvertiefung 15.

Das Fenster 7 liegt in der Umfangsnut 4, und zwar außermittig versetzt in Richtung zur Stirnseite des Abtriebskopfes 2.

In der Umfangsnut 4 liegt ein zu einem Ring gebogener Blattfederstreifen 9 ein. Der Blattfederstreifen 9 besitzt einen Innendurchmesser, der etwas geringer ist, als der Innendurchmesser des Bodens der Umfangsnut 4, so dass er in strammem Sitz in der Umfangsnut 4 einliegt. Der Blattfederstreifen 9 besitzt zwei Enden 11, 12, die zwischen sich einen Spalt belassen. Ein Ende 11 liegt einem Ende 12 gegenüber. Von der vom Ende 11 gebildeten Randkante ragt in Umfangsrichtung eine Zunge 13 ab, die in einen Einschnitt 14 der der Randkante des Endes 11 gegenüberliegenden Randkante des Endes 12 ragt. Die Ränder der Zunge 13 verlaufen spitzwinklig aufeinander zu. Selbiges gilt für die Ränder des Einschnittes 14.

Etwa in diametraler Gegenüberlage zu den beiden Enden 11, 12 besitzt der Blattfederring 9 eine kreisrunde Öffnung 10, deren Durchmesser geringer ist, als der Durchmesser der Kugel 8. In diese Öffnung 10 greift ein Oberflächenabschnitt der Kugel 8 ein, um den Blattfederring 9 in einer Montagestellung zu sichern. Der Durchmesser der Öffnung 10 ist so gering, dass der Blattfederstreifen 9 mit dem Rand der Öffnung 10 die Kugel gegen die Tragschultern 22 kraftbeaufschlagt. In dieser Position ragt ein Kugeloberflächenabschnitt über die Sechskantfläche der Sechskantöffnung 17. Wird der Steckschlüssel auf eine Sechskantmutter oder einen Sechskantschraubenkopf aufgesteckt, so wird die Kugel 8 nach radial außen verdrängt. Der Blattfederring 9 wird dabei gespannt und erzeugt eine Normalkraft auf die Kugel 8, die in reibschlüssiger Anlage an einer Mehrkantwandung des Schraubenkopfes oder der Mutter anliegt. Der Schraubenkopf oder die Mutter wird dadurch reibschlüssig in der Sechskantöffnung 17 gehalten.

Der in der Umfangsnut 9 einliegende Blattfederring 9 wird mit Hilfe einer elastischen Hülse 19 drehgesichert. Beim Ausführungsbeispiel wird die elastische Hülse 19 von einem Schrumpfschlauchabschnitt ausgebildet. Dieser wird durch Wärmebeaufschlagung in die Umfangsvertiefung 19 eingeschrumpft. Die axiale Länge des Schrumpfschlauches 19 ist so gewählt, dass der Schrumpfschlauch 19 die Umfangsvertiefung 15 vollständig ausfüllt, also mit seinen Rändern an den Rändern 6,16 der Umfangsvertiefung 15 anliegt. Im Zuge des Schrumpfens erhält der Schrumpfschlauch 19 eine in Umfangsrichtung wirkende Vorspannung, aus der eine auf den Boden der Umfangsvertiefung 15 und auf die Radialaußenfläche des Blattfederringes 9 wirkende Normalkraft resultiert. Dies bewirkt eine reibschlüssige Drehhemmung des Blattfederrings 9, da der der Umfangsnut 4 benachbarte Bodenbereich der Umfangsvertiefung 15 vom Grundkörper des Steckschlüssels 1 gebildet ist, von dem auch die Wände der Sechskantöffnung ausgebildet werden. Der Boden der die Sechskantöffnung 17 ausbildenden Vertiefung besitzt eine Bodenvertiefung 23.

Der Schrumpfschlauch 19 kann mit einem Aufdruck versehen sein, der die Schlüsselweite angibt. Steckschüssel mit voneinander verschiedener Schlüsselweite können durch unterschiedlich gefertigte Schrumpfschläuche 19 farbkodiert sein.

Wird bei der Verwendung eines Drehschlagschraubers über Trägheitskräfte ein Drehmoment auf den Blattfederring ausgeübt, so dass dieser die Tendenz hat, sich gegenüber dem Grundkörper des Steckschlüssels 1 zu verdrehen, so wird er über die in Scherrichtung wirkenden Haftkräfte des vom Schrumpfschlauch 19 gebildeten Fesselungselementes an einer Relativdrehung gegenüber dem Grundkörper des Steckschlüssels 1 gehemmt. Die Hemmkraft kann dabei ausschließlich aus einer Reibkraft resultieren, die aus der elastischen Vorspannung der Hülse 19 resultiert. Es kann zusätzlich aber noch eine adhäsive oder kohäsive Kraft zwischen Innenwandung der Hülse und Außenwandung des Steckschlüsselgrundkörpers 1 bzw. des Blattfederstreifens 9 wirken. Diese können beispielsweise durch Verwendung eines Klebemittels verstärkt werden, so dass auch nach einem eventuell altersbedingten Nachlassen der Vorspannung eine ausreichende Drehsicherung über Scherkraftwirkung gewährleistet ist. Die aufgeschrumpfte Hülse hat eine derartige Elastizität, dass sie zumindest an der Stelle, wo die Kugel 8 sitzt, nachgeben kann, so dass die die Kugel fixierende Feder 9 in Radialrichtung ausweichen kann.

Alle offenbarten Merkmale sind (für sich) erfindungswesentlich. In die Offenbarung der Anmeldung wird hiermit auch der Offenbarungsinhalt der zugehörigen/beigefügten Prioritätsunterlagen (Abschrift der Voranmeldung) vollinhaltlich mit einbezogen, auch zu dem Zweck, Merkmale dieser Unterlagen in Ansprüche vorliegender Anmeldung mit aufzunehmen. Die Unteransprüche charakterisieren in ihrer fakultativ nebengeordneten Fassung eigenständige erfinderische Weiterbildungen des Standes der Technik, insbesondere um auf Basis dieser Ansprüche Teilanmeldungen vorzunehmen.

### Bezugszeichenliste:

- 1: Steckschlüssel
- 2: Kopf
- 3: Schaft
- 4: Umfangsnut
- 5: Rand
- 6: Rand
- 7: Fenster
- 8: Kugel
- 9: Blattfederring
- 10: Öffnung
- 11: Ende
- 12: Ende
- 13: Zunge
- 14: Einschnitt
- 15: Umfangsvertiefung
- 16: Rand
- 17: Mehrkantöffnung
- 18: Wand
- 19: Schrumpfschlauch
- 20: Mehrkantfläche
- 21: gerundete Mehrkantecke
- 22: Tragschulter
- 23: Bodenvertiefung

## Patentansprüche

1. Steckschlüssel (1) mit einem Abtriebskopf (2), der mit einer im Wesentlichen ringförmigen Wandung (18) eine auf einen Mehrkant-Schraubenkopf oder eine Mehrkantmutter aufsteckbare Mehrkant-Profilöffnung (17) ausbildet, mit einem in einem Fenster (7) der Wandung (18) der Mehrkant-Profilöffnung (17) einliegenden Halteelement (8), das von einem wandungsaußenseitig angeordneten Federelement (9) in eine wandungsinnenseitige Vortrittsstellung beaufschlagt wird, und mit einem Fesselungselement (19) zur Fesselung des Federelementes (9) in seiner das Halteelement (8) beaufschlagenden Stellung, wobei das Fesselungselement eine Hülse (19) ist, die in strammer Anlage an der Außenseite des Federelementes (9) und an der Außenseite der Wandung (18) anliegt, **dadurch gekennzeichnet, dass** das Fesselungselement ein auf die Wandung aufgeschrumpfter Schrumpfschlauch (19) ist.

2. Steckschlüssel nach Anspruch 1, **dadurch gekennzeichnet, dass** das Federelement ein sich in Umfangsrichtung der Wandung (18) erstreckender Blattfederstreifen (9) ist.

3. Steckschlüssel nach einem der vorhergehenden Ansprüche, **dadurch gekennzeichnet, dass** das Federelement (1) ein in einer Ringform gebogener Blattfederstreifen (9) ist.

4. Steckschlüssel nach einem der vorhergehenden Ansprüche, **dadurch gekennzeichnet, dass** das Federelement (1) in einer Umfangsnut (4) der Wandung (18) einliegt.

5. Steckschlüssel nach einem der vorhergehenden Ansprüche, **dadurch gekennzeichnet, dass** das Halteelement (8) eine vor Tragschultern (22) liegende Kugel ist, deren radial nach außen weisender Abschnitt in einer Öffnung (10) des Federelementes (9) eingreift.

6. Steckschlüssel nach einem der vorhergehenden Ansprüche, **dadurch gekennzeichnet, dass** die Hülse (19) in einer Umfangsvertiefung (15) der Wandung (18) einliegt.

7. Steckschlüssel nach Anspruch 6, **dadurch gekennzeichnet, dass** die Umfangsnut (15) vollständig von der Hülse ausgefüllt ist und eine axiale Breite aufweist, die etwa der doppelten Breite des Federelementes (9) entspricht.

8. Steckschlüssel nach einem der vorhergehenden Ansprüche, **dadurch gekennzeichnet, dass** die Hülse (19) in haftreibender Anlage an der radial nach außen weisenden Fläche des Federelementes (9) und den in Umfangsrichtung dazu benachbarten Oberflächenabschnitt des die Mehrkantöffnung (17) ausbildenden Kopfes (2) des Steckschlüssels (1) anliegt und/oder aus Kunststoff besteht, und/oder elastisch ist.

9. Steckschlüssel nach einem der vorhergehenden Ansprüche, **dadurch gekennzeichnet, dass** die Hülse (19) zur farblichen Kennzeichnung verwendet wird.

## Claims

1. Socket spanner (1) comprising an output head (2), which, by means of a substantially annular wall (18), forms a polygonal profile opening (17) that can be fitted onto a polygonal screw head or a polygonal nut, comprising a holding element (8) which lies in an aperture (7) in the wall (18) of the polygonal profile opening (17) and which is loaded into a forward position on the inside of the wall by a spring element (9) arranged on the outside of the wall, and comprising a restraining element (19) for restraining the spring element (9) in the position in which it loads the holding element (8), the restraining element being a sleeve (19) which is in tight contact with the outside of the spring element (9) and the outside of the wall (18), **characterised in that** the restraining element is a shrink tube (19) shrunk onto the wall.

2. Socket spanner according to claim 1, **characterised in that** the spring element is a leaf spring strip (9) extending in the circumferential direction of the wall (18).

3. Socket spanner according to either of the preceding claims, **characterised in that** the spring element (1) is a leaf spring strip (9) bent in a ring shape.

4. Socket spanner according to any of the preceding claims, **characterised in that** the spring element (1) lies in a circumferential groove (4) in the wall (18).

5. Socket spanner according to any of the preceding claims, **characterised in that** the holding element (8) is a ball lying in front of support shoulders (22), the radially outward-facing portion of which ball engages in an opening (10) in the spring element (9).

6. Socket spanner according to any of the preceding claims, **characterised in that** the sleeve (19) lies in a circumferential recess (15) in the wall (18).

7. Socket spanner according to claim 6, **characterised in that** the circumferential groove (15) is completely filled by the sleeve and has an axial width which corresponds to approximately twice the width of the spring element (9).

8. Socket spanner according to any of the preceding claims, **characterised in that** the sleeve (19) is in adhesive contact with the radially outward-facing surface of the spring element (9) and the circumferentially adjacent surface portion of the head (2) of the socket spanner (1) that forms the polygonal opening (17), and/or consists of plastics material, and/or is elastic.

9. Socket spanner according to any of the preceding claims, **characterised in that** the sleeve (19) is used for colour coding.

## Revendications

1. Clé à douille (1) avec une tête de sortie (2) qui, avec une paroi (18) sensiblement annulaire, forme une ouverture profilée polygonale (17) qui peut être enfilée sur une tête de vis polygonale ou un écrou polygonal, avec un élément de retenue (8) qui est inséré dans une fenêtre (7) dans la paroi (18) de l'ouverture profilée polygonale (17) et qui est sollicité dans une position avancée sur le côté intérieur de la paroi par un élément de ressort (9) agencé sur le côté extérieur de la paroi, et avec un élément de maintien (19) pour maintenir l'élément à ressort (9) dans sa position agissant sur l'élément de retenue (8), dans lequel l'élément de maintien est un manchon (19) qui est en appui de contact tendu contre le côté extérieur de l'élément de ressort (9) et contre le côté extérieur de la paroi (18), **caractérisé en ce que** l'élément de maintien est un tube rétractable (19) rétracté sur la paroi.

2. Clé à douille selon la revendication 1, **caractérisée en ce que** l'élément de ressort est une bande de ressort à lame (9) s'étendant dans la direction circonférentielle de la paroi (18).

3. Clé à douille selon l'une des revendications précédentes, **caractérisée en ce que** l'élément de ressort (1) est une bande de ressort à lame (9) pliée en forme d'anneau.

4. Clé à douille selon l'une des revendications précédentes, **caractérisée en ce que** l'élément de ressort (1) est inséré dans une rainure circonférentielle (4) de la paroi (18).

5. Clé à douille selon l'une des revendications précédentes, **caractérisée en ce que** l'élément de retenue (8) est une bille située devant des épaulements d'appui (22), dont la partie dirigée radialement vers l'extérieur s'engage dans une ouverture (10) de l'élément de ressort (9).

6. Clé à douille selon l'une des revendications précédentes, **caractérisée en ce que** le manchon (19) est situé dans un évidement circonférentiel (15) de la paroi (18).

7. Clé à douille selon la revendication 6, **caractérisée en ce que** la rainure circonférentielle (15) est entièrement remplie par le manchon et a une largeur axiale qui correspond approximativement au double de la largeur de l'élément de ressort (9).

8. Clé à douille selon l'une des revendications précédentes, **caractérisée en ce que** le manchon (19) est en appui de contact adhérant contre la surface de l'élément de ressort (9) dirigée radialement vers l'extérieur et la partie de surface qui lui est adjacente dans la direction périphérique de la tête (2) de la clé à douille (1) formant l'ouverture polygonale (17) et/ou est en matière plastique et/ou est élastique.

9. Clé à douille selon l'une des revendications précédentes, **caractérisée en ce que** le manchon (19) est utilisée pour l'identification colorée.
